# EUROPÄISCHE PATENTSCHRIFT

(11) **EP 0 406 792 B1**
(45) Veröffentlichungstag und Bekanntmachung des Hinweises auf die Patenterteilung: **27.04.1994**
(21) Anmeldenummer: 90112668.0
(22) Anmeldetag: 03.07.1990
(51) Int. Cl.: B21D 24/02

(54) **Regelschaltung für den Hochlauf der Druckwange eines Ziehapparats**
Control switch connection for the upward stroke of the pressure cheek of a deep drawing device
Couplage de réglage pour la course supérieure pour la jumelle de pression d'un dispositif d'emboutissage

(30) Priorität: 06.07.1989 DE 3922212
(43) Veröffentlichungstag der Anmeldung: 09.01.1991
(73) Patentinhaber: L. SCHULER GmbH, D-73012 Göppingen (DE)
(72) Erfinder: Baur, Siegfried, D-7320 Göppingen (DE); Roos, Gerhard, D-7333 Ebersbach-Bünzwangen (DE)

(56) Entgegenhaltungen:
- EP-A- 0 268 893
- EP-A- 0 312 809
- DD-A- 227 058
- DE-A- 3 718 159

## Beschreibung

Die Erfindung betrifft eine Regelschaltung nach dem Oberbegriff des Anspruchs 1. Eine derartige Regelschaltung ist beispielsweise aus der DE-A-35 05 984 bekannt.

Um werkzeugspezifischen Erfordernissen zu entsprechen, setzt die Hochlaufregelung der von den Ziehzylindern beaufschlagten Druckwange mit dem Durchlaufen des unteren Totpunkts durch den Stößel - Ende der Umformung in der Bearheitungsstufe - ein. Die Hochlaufregelung sieht vor die Druckwange entweder direkt mit dem Stößel anzuheben, oder die Anhebebewegung der Druckwange verzögert zu der Aufwärtsbewegung des Stößels einzuleiten. Die Anhebe- oder Hochlaufbewegung der Druckwange erfolgt vor Erreichen der angehobenen lage gedampft, d. h. in einer verzogerten Bewegung.

Ziehapparate mit Steuerung bzw. Regelung der Hochlaufbewegung der Druckwange, der Auswerferbewegung des Ziehteils und der gedämpften Bewegung in den Endanschlag sind bekannt.

In der DE-A-35 21 698 erfolgt eine Steuerung der Hochlaufbewegung in den Phasen vermittels Drosselventil zwischen Ölvorratsbehälter und Sperraum. Hierbei werden die jeweiligen Momentanstellungen oder Druckwange und des Drosselventils abgefragt. Diese Werte, sowie der Ist-Ziehdruck, werden eine programmgesteuerten Vergleicher zugeführt und mit entsprechenden Sollwerten verglichen. Der Vergleicher ist ausgangsseitig mit einer Regeleinrichtung für den Kissendruck und über eine Vorsteuerung nit eine Stellzylinder des Drosselventils verbunden.

Für gleiche Anwendung ist in der DE-A-35 05 984 die Hochlaufbewegung der Druckwange in den einzelnen Bewegungsphasen kurvengeführt. Hierfür ist die Kolbenstange des Auswerferzylinders bzw. Sperrzylinders mit einer Kurve versehen zum Einstellen des Fließquerschnitts eines Vorsteuerventils.

Die Regelschaltung für den Hochlauf gemäß der Erfindung kommt z.B. bei solchen Ziehapparaten zur Anwendung, bei denen der Ziehdruck - Blechhalterkraft - in den einzelnen Druckpunkten auf die Ziehverhältnisse einzustellen ist. Hierbei ist Aufgabe der Erfindung die Verringerung der Mittel. Insbesondere soll vermittels der Regelschaltung einerseits ein stufenloser Übergang in die Hochlaufphase und in dieser erreicht werden, andererseits soll die Dampfungsphase und der Übergang in den Anschlag gleichmäßig verzögert und schwingungslos erfolgen. Hierbei sind die verschiedenen Ziehdrücke unterschiedlich zu formender Blechteile zu berücksichtigen.

Die Aufgabe ist ausgehend vom Stand der Technik gemäß dem Oberbegriff des Anspruchs 1 durch die den Anspruch 1 kennzeichnenden Merkmale gelöst. Die Ansprüche 2 und 3 stellen bevorzugte Ausgestaltungen der Erfindung dar.

Besondere Vorteile ergeben sich aus der gemeinsamen Steuerung aller Sperräume vermittels einer Vorsteuereinheit und der Parallelschaltung in Zeit und Fließquerschnitt unterschiedlich ansteuerbarer Ventile. Anhand eines Ausführungsbeispiels wird die Erfindung im folgenden näher erläutert. In der Zeichnung ist dargestellt:
- Fig. 1: ein Bewegungsdiagramm von Stößel und Druckwange,
- Fig. 2: eine steuerungstechnisch vereinfachte Darstellung des samtaufbaues der Regelschaltung und
- Fig. 3: die Regelschaltung im Detail.

Die Stößelkurve in Fig. 1 ist durch die Antriebsmittel der Presse vorgegeben. Der Weg der Druckwange (3 in Fig. 3) ist mit ZE-Weg angebedeutet. Die Regelschaltung sieht im unteren Totpunkt UT, nach Beendigung des Ziehvorgangs, wahlweise das direkte Hochbringen der Druckwange 3 mit dem der Hochlaufbewegung des Stößels vor oder ein zu dieser verzögertes Hochbringen. Der Zeitpunkt des Beginns des Hochlaufs kann z.B. vermittels elektrischer/elektronischer Schaltmittel bestimmt werden und die Öffnung eines Ventils, bzw. der 2-Wegeventile 26 (Fig. 2 + 3) bewirken. Die angedeutete Dampfungsphase wird durch Querschnittsverringerung im Auslauf aus den Sperräumen 9 zu dem Reservoir 12 bewirkt, so durch Schließen der Ventile 26 und der Ventile 17 der Parallelschaltung 16. Einlauf gegen Anschlag, dargestellt durch die ZE-OT Linie, erfolgt durch weitere Querschnittsverringerung, wie es im einzelnen noch ausgeführt wird.

Fig. 2 läßt die Funktionsgruppen der Regelung des Ziehapparats 1 erkennen. Mit 4 sind einfachwirkende Druckzylinder - Luftzylinder - angedeutet mit den diesen zugeordneten Sperrzylindern 7. Durch diese Zylinder wird einerseits die Druckwange 3 abgestützt, andererseits die Hochlaufbewegung dieser bewirkt. Mit 16 wird auf die Parallelschaltung von deren Ventilen bzw. Ventilgruppen hingewiesen zur Fließregelung der aus den Sperrzylindern 7 infolge Hochbringens der Kolben in den Druckzylindern durch den während des Ziehens aufgebauten Druck austretenden Hydraulikflüssigkeit.

Parallel zu jeder der Parallelschaltungen 16 ist jeweils ein 2-Wegeventil 26, z.B. ein 2-Wege-Einbauventil geschaltet, das aus einer allen 2-Wegeventilen gemeinsamen Vorsteuereinheit 31 angesteuert wird. Die Steuerleitungen 37, 37′ gehen von einem gemeinsamen Ausgang der Vorsteuereinheit 31 aus. Die weiteren und nicht genannten Positionen werden nachfolgend zu Fig. 3 erläutert.

In Fig. 3 wird die angedeutete Druckwange 3 durch Druckzylinder 4 abgestützt. Die Kolbenstangen 8 sind nach unten durch die Sperrzylinder 7 hindurch geführt und tragen Kolben. Zumindest eine der Kolbenstangen 8 trägt weiterhin an dem unteren Endbereich eine Gruppe von wegeinstellbaren Schaltern 11.

Die Parallelschaltung 16 umfaßt eine Anzahl an 2-Wegeventilen 17, hier drei in eine Steuerblock untergebrachte 2-Wege-Einbauventile. Die Steuerstromanschlüsse 18 dieser Ventile sind über schaltbare Wegeventile 19 an den Sperraum 9 des Sperrzylinders 7 angeschlossen. Der Arbeitsanschluß 21 ist jeweils über die Ablaßleitung 20 an das Reservoir 12 angeschlossen. Der Arbeitsanschluß 22 steht in direkter Verbindung mit dum Sperraum 9. Jede der Sperräume 9 ist weiterhin das 2-Wegeventil 26 bzw. ein 2-Wege-Einbauventil zugeschaltet. Der Arbeitsanschluß 28 ist direkt an den Sperraum 9 geschaltet. Der Arbeitsanschluß 27 ist über die Ablaßleitung 29 direkt mit dem Reservoir 12 fließverbunden. Der Steuerstromanschluß 30 ist von der Vorsteuereinheit 31 druckbeaufschlagbar.

Die Vorsteuereinheit 31 ist durch die Druckleitung 39 mit einem der Sperräume 9 fließverbunden. Der Druck in dem Sperraum 9 ist über ein Wegeventil 38 an den Steuerstromanschluß 33 eines 2-Wegeventils 32, das ein Einbauwegeventil sein kann, gelegt.

Der Arbeitsanschluß 35 ist an die zu dem Reservoir 12 führende Ablaßleitung 20 angeschlossen. Der Arbeitsanschluß 34 ist über die Steuerleitungen 37, 37′ mit den Steuerstromanschlüssen 30 aller 2-Wegeventile 26 fließverbunden.

Vor dem Verzweigungspunkt zu den Steuerstromanschlüssen 30 der 2-Wegeventile 26 ist in die Vorsteuereinheit 31 ein Drosselrückschlagventil 36 eingeschaltet. Zwischen der von dem Sperraum 9 zu dem Wegeventil 38 führenden Druckleitung 39 und der von dem Arbeitsanschluß 34 des 2-Wegeventils 32 zu dem Drosselrückschlagventil 36 führenden Leitung besteht eine Fließverbindung durch die Verbindungsleitung 40, das Rückschlagventil 41 und die Drossel 42. Das Rückschlagventil 41 ist in Richtung Sperraum 9 sperrend eingeschaltet.

In der Ziehphase setzen Stößel und Werkzeugoberteil auf dem eingelegten Blech, Blechhalter und Werkzeugunterteil auf. Die Druckwange 3 wird mit dieser Bewegung abwärts bewegt, und es baut sich in den Druckzylindern 4 ein diskret einstellbarer Druck auf. Dieser Druck führt über die Druckleitung 6 in Druckspeichern zu Druckanstiegen. Dieser Druckanstieg kann wiederum zum Hochbringen der Druckwange 3 in den ZE-OT Punkt (Fig. 1) genutzt werden. Während der Abwärtsbewegung der Druckwange 3 und somit auch jeder Kolbenstange 8 und der Kolben vergrößert sich jeder Sperraum 9. Diese füllen sich über als Rückschlagventile ausgebildete Nachfüllventile 10 und die Leitung 13 aus dem Reservoir 12 auf. Die 2-Wegeventile 17 und 26 sind vermittels eingebauter Federn geschlossen, ebenso die Ventile 19. Mit dem Hochlaufen des Stößels ist das Werkstück auszuwerfen. Dieses kann direkt mit der Stößelhochlaufbewegung oder verzögert auf diese Bewegung erfolgen. Solange die 2-Wegeventile 26 und 17 geschlossen sind, verbleibt die Druckwange 3 in der unteren lage. Die Aufwärtsbewegung der Druckwange 3 unter dem Druck in den Druckspeichern und der leitung 6 erfolgt mit dem Öffnen zunächst der 2-Wegeventile 26. Hierzu ist es erforderlich, das Wegeventil 38 in dem Vorsteuerblock 31 aus der gezeigten Stellung in die zweite mögliche Stellung umzuschalten. Demzufolge wird der Steuerstromanschluß 33 des 2-Wegeventils 32 drucklos und es wird der Druck in den leitungen 37, 37′ über den Arbeitsanschluß 34 und den Arbeitsanschluß 35 auf die Ablaßleitung 20 geschaltet. Die 2-Wegeventile 26 öffnen und es fließt Hydrauliköl aus den Sperräumen 9 ab. Mit der nun einsetzenden Aufwärtsbewegung der Kolbenstangen 8 in den Ziehzylindern 4 können vermittels Nockensteuerung die Schalter 11 betätigt und somit Wegeventile 19 in der Parallelschaltung 16 geschaltet werden. Die schaltung dieser Wegeventile 19 aus der gezeigten in die mogliche Schaltstellung bewirkt das Öffnen der 2-Wegeventile 17 der Parallelschaltung 16 und somit einer Vergrößerung des Fließquerschnitts aus dum Sperraum 9 über die Ablaß leitung 20. Der Hochlauf der Druckwange 3 ist somit frei regelbar, insbesondere kann auf die in den einzelnen Ziehzylindern 4 diskret auf die Zieherfordernisse eingestellten Drücke eingegangen werden. Geringe Ziehkräfte erfordern größere Fließquerschnitte und umgekehrt.

Bei Einleitung in die Dämpfungsphase werden über Schalter der Schaltergruppe 11 das Wegeventil 38 und nach Bedarf die Wegeventile 19 in die gezeigten Stellungen geschaltet. Die 2-Wegeventile 1 und 26 schließen. Das 2-Wege-Ventil 26 ist mit Dämpfungszapfen 25 versehen und bestimmt zusammen mit der Vorsteuereinheit 31 und der in dieser eingebauten, durch Blenden ausgebildeten Drossel 42 und dem Drosselrückschlagventil 36 einen stufenlosen, schwingungslos sich verzögernden Bremsvorgang in den Anschlag ZE-OT.

## Patentansprüche

1. Regelschaltung für den Hochlauf der Druckwange (3) eines Ziehapparats nach dem Ziehen in einer Ziehpresse oder Presse mit zumindest einer Ziehstufe, mit auf die Druckwange (3) und über diese auf Blechhalter im Werkzeug wirkenden Druckzylindern (4) für die Blechhalterkraft beim Ziehen und mit den Druckzylindern (4) zugeordneten Sperrzylindern (7) mit Kolben (8) und Sperräumen (9), die jeweils über ein Nachfüllventil (10) während des Ziehvorgangs aus einem Reservoir (12) nachgefüllt werden, und mit jedem der Sperräume (9) vorgeschalteten, den Fließquerschnitt aus jedem Sperraum (9) während des Hochlaufs der Druckwange verändernden Ventilen (17; 26), die zeitlich ansteuerbar sind, wodurch die Druckwange (3) zum einen zugleich mit dem Stößelhochlauf, zum anderen verzögert zu dem Stößelhochlauf angehoben wird und durch weiteres Verändern des Fließquerschnitts ein verzögertes Anhalten der Druckwange (3) im oberen Haltepunkt erreicht wird, **gekennzeichnet durch** eine jedem der Sperräume (9) zugeschaltete Anordnung von zumindest zwei 2-Wege-Einbauventilen (17) in einer Parallelschaltung (16), wobei jedes der 2-Wege-Einbauventile (17) mit einem ersten Steuerstromanschluß (18) über ein Wegeventil (19) mit dm Sperraum (9) des Sperrzylinders (7) fließverbindbar ist und mit einem ersten Arbeitsanschluß (21) mit dem Reservoir (12) und mit einem zweiten Arbeitsanschluß (22) mit dem gleichen Sperraum (9) des Sperrzylinders (7) direkt fließverbunden ist, und durch die Anordnung weiterer jeder Parallelschaltung (16) zuschaltbarer 2-Wege-Einbauventile (26), die mit einem ersten Arbeitsanschluß (28) an den Sperraum (9) eines der Sperrzylinder (7) und mit einem zweiten Arbeitsanschluß (27) mit dem Reservoir (12) fließverbunden sind und deren Steuerstromanschlüsse (30) an eine gemeinsame Vorsteuereinheit (31) angeschlossen sind, und die Wegeventile (19) in den Leitungen (23) zu den ersten Steuerstromanschlüssen (18) und ein der Vorsteuereinheit (31) zugeordnetes Wegeventil (38) in Abhängigkeit von dem Stößelhochlauf zeitlich unabhängig voneinander steuerbar sind.

2. Regelschaltung nach Anspruch 1, **dadurch gekennzeichnet,** daß die Vorsteuereinheit (31) ein 2-Wege-Einbauventil (32) aufweist, dessen Steuerstromanschluß (33) über das Wegeventil (38) mit dem Sperraum (9) eines der Sperrzylinder (7) fließverbindbar ist, dessen einer Arbeitsanschluß (35) mit dem Reservoir (12) und dessen anderer Arbeitsanschluß (34) über ein Drossel-Rückschlagventil (36) an die Steuerstromanschlüsse (30) jedes der 2-Wege-Einbauventile (26) geschaltet ist und wobei zwischen der von dem Sperraum (9) kommenden Druckleitung (39) und der von dem einen Arbeitsanschluß (34) des 2-Wege-Einbauventils (32) zu den Steuerstromanschlüssen (30) der 2-Wege-Einbauventile (26) führenden Steuerleitung (37, 37′) vor dem Drossel-Rückschlagventil (36) eine Verbindungsleitung (40) eingebracht ist mit eine Rückschlagventil (41) in Richtung Sperraum (9) sperrend und mit einer Drossel (42).

3. Regelschaltung nach Anspruch 1 oder 2, **dadurch gekennzeichnet,** daß die von der Steuereinheit (31) angesteuerten 2-Wege-Einbauventile (26) solche mit Dämpfungszapfen (25) sind.

## Claims

1. Control circuit for the run-up of the pressure cheek (3) of a drawing apparatus after drawing in a drawing press or press having at least one drawing stage, with pressure cylinders (4) acting on the pressure cheek (3) and, via this, on plate-holders in the dye, for the plate-holder force during drawing, and with blocking cylinders (7) assigned to the pressure cylinders (4) and having pistons (8) and blocking spaces (9) which are each refilled from a reservoir (12) via a refilling valve (10) during the drawing operation, and with valves (17; 26) which precede each of the blocking spaces (9) and vary the flow cross-section out of each blocking space (9) during the run-up of the pressure cheek (3) and which can be activated in time, with the result that the pressure cheek (3) is raised on the one hand simultaneously with the ram run-up and on the other hand with a delay relative to the ram run-up, and by further variation of the flow cross-section a delayed stopping of the pressure cheek (3) at the upper holding point is achieved, characterized by an arrangement, connected to each of the blocking spaces (9), of at least two built-in two-way valves (17) in a parallel connection (16), each of the built-in two-way valves (17) being flow-connectable by means of a first control-flow connection (18) to the blocking space (9) of the blocking cylinder (7) via a directional valve (19) and being flow-connected by means of a first working connection (21) to the reservoir (12) and by means of a second working connection (22) to the same blocking space (9) of the blocking cylinder (7) directly, and by the arrangement of further built-in two-way valves (26) which can be connected to each parallel connection (16) and which are flow-connected by means of a first working connection (28) to the blocking space (9) of one of the blocking cylinders (7) and by means of a second working connection (27) to the reservoir (12) and the control-flow connections (30) of which are connected to a common pilot-control unit (31), the directional valves (19) in the lines (23) to the first control-flow connections (18) and a directional valve (38) assigned to the pilot-control unit (31) being capable of being controlled independently of one another in time in dependence on the ram run-up.

2. Control circuit according to Claim 1, characterized in that the pilot-control unit (31) has a built-in two-way valve (32), the control-flow connection (33) of which can be flow-connected via the directional valve (38) to the blocking space (9) of one of the blocking cylinders (7), of which one working connection (35) is connected to the reservoir (12) and the other working connection (34) is connected via a non-return throttle valve (36) to the control-flow connections (30) of each of the built-in two-way valves (26), there being introduced between the pressure-line (39) coming from the blocking space (9) and the control line (37, 37'), leading from one working connection (34) of the built-in two-way valve (32) to the control-flow connections (30) of the built-in two-way valves (26), upstream of the non-return throttle valve (36), a connecting line (40) which has a non-return valve (41) blocking in the direction of the blocking space (9) and which has a throttle (42).

3. Control circuit according to Claim 1 or 2, characterized in that the built-in two-way valves (26) activated by the control unit (31) are such as have damping pins (25).

## Revendications

1. Dispositif de régulation de la montée du plateau de poussée (3) d'un appareil d'emboutissage après l'emboutissage dans une presse d'emboutissage ou une presse ayant au moins un poste d'emboutissage, comportant des vérins de poussée (4) qui agissent sur le plateau de poussée (3) et, par celui-ci, sur des serre-flans dans l'outil, pour fournir la force de serrage de la tôle lors de l'emboutissage, des vérins de blocage (7) associés aux vérins de poussée (4) et pourvus de pistons (8) et de chambres de blocage (9) qui se remplissent chacune au moyen d'une soupape de remplissage (10) à partir d'un réservoir (12) au cours de l'emboutissage, ainsi que des vannes (17; 26) disposées en amont des chambres de blocage (9) et faisant varier la section d'écoulement à la sortie de chaque chambre de blocage (9) pendant la montée du plateau de poussée, ces vannes étant pilotées au cours du temps de telle sorte que le plateau de poussée (3) est levé tantôt en même temps que la montée du coulisseau, tantôt en retard par rapport à la montée du coulisseau et qu'un retard de l'arrivée du plateau de poussée (3) à son point mort supérieur est produit par une variation additionnelle de la section d' écoulement, **caractérisé** par un montage parallèle (16) d'au moins deux vannes à deux voies (17) qui est associé à chacune des chambres de blocage (9), où chacune de ces vannes à deux voies (17) peut être mise en communication avec la chambre de blocage (9) du vérin de blocage (7) par un premier raccord de commande (18) au moyen d'un distributeur (19) et communique directement avec le réservoir (12) par un premier raccord de travail (21) et avec la même chambre (9) du vérin de blocage (7) par un second raccord de travail (22), et caractérisé en outre par d'autres vannes à deux voies (26), associées à chaque montage parallèle (16), qui communiquent avec la chambre de blocage (9) d'un des vérins de blocage (7) par un premier raccord de travail (28) et avec le réservoir (12) par un second raccord de travail (27) et dont des raccords de commande (30) sont raccordés à une unité de pilotage commune (31), et par le fait que les distributeurs (19) disposés sur les conduits (23) allant aux premiers raccords de commande (18) et un distributeur (38) associé à l'unité de pilotage (31) sont commandés au cours du temps indépendamment les uns des autres en fonction de la montée du coulisseau.

2. Dispositif selon la revendication 1, **caractérisé** en ce que l'unité de pilotage (31) comporte une vanne à deux voies (32) dont un raccord de commande (33) peut être mis en communication avec la chambre de blocage (9) d'un des vérins de blocage (7) au moyen du distributeur (38) et dont un premier raccord de travail (35) est connecté au réservoir (12) et l'autre raccord de travail (34) est connecté au raccord de commande (30) de chacune des vannes à deux voies (26) à travers une soupape de retenue à étranglement (36), et dans lequel est prévu un conduit de liaison (40) entre le conduit de pression (39) venant de la chambre de blocage (9) et un point situé en amont de la soupape de retenue à étranglement (36) sur le conduit de commande (37, 37') allant du premier raccord de travail (34) de la vanne à deux voies (32) aux raccords de commande (30) des vannes à deux voies (26), ledit conduit de liaison comportant un clapet anti-retour (41) qui bloque dans la direction de la chambre de blocage (9) et un étranglement (42).

3. Dispositif selon la revendication 1 ou 2, **caractérisé** en ce que les vannes à deux voies (26) commandées par l'unité de pilotage (31) sont des vannes à pointeau amortisseur (25).
